# EUROPÄISCHE PATENTSCHRIFT

(11) **EP 3 127 855 B1**
(45) Veröffentlichungstag und Bekanntmachung des Hinweises auf die Patenterteilung: **03.11.2021**
(21) Anmeldenummer: 16182532.8
(22) Anmeldetag: 03.08.2016
(51) Int. Cl.: B66F 7/06, B66F 7/08, F15B 11/04

(54) **ANTRIEB FÜR EINE ELEKTROHYDRAULISCH BETRIEBENE HEBEEINRICHTUNG, INSBESONDERE HEBEBÜHNE**
DRIVE FOR AN ELECTROHYDRAULICALLY OPERATED LIFTING DEVICE, IN PARTICULAR LIFTING PLATFORM
ENTRAINEMENT DE DISPOSITIF DE LEVAGE ELECTRO-HYDRAULIQUE, EN PARTICULIER ELEVATEUR

(30) Priorität: 06.08.2015 DE 102015112974
(43) Veröffentlichungstag der Anmeldung: 08.02.2017
(73) Patentinhaber: Sherpa Autodiagnostik GmbH, 84453 Mühldorf (DE)
(72) Erfinder: RISCHKE, Manfred, 87787 Dietratried (DE); KOLM, Martin, 84513 Erharting (DE)
(74) Vertreter: Manitz Finsterwald Patent- und Rechtsanwaltspartnerschaft mbB

(56) Entgegenhaltungen:
- CN-U- 204 226 328
- DE-A1- 19 631 804
- JP-A- H06 323 303
- US-A1- 2012 023 840
- US-A1- 2014 165 281

## Beschreibung

Die vorliegende Erfindung betrifft einen Antrieb für eine elektrohydraulisch angetriebene Scherenhebebühne, und eine Scherenhebebühne, die einen derartigen Antrieb umfasst, sowie ein Verfahren zum Betreiben eines elektrohydraulischen Antriebs für eine Scherenhebebühne.

Im Besonderen betrifft die vorliegende Erfindung ein Antrieb für eine elektrohydraulisch betriebene Scherenhebebühne und eine Scherenhebebühne mit einem solchen Antrieb für Fahrzeuge, zum Beispiel solche mit einem Gewicht bis zu 4,2t. Die Erfindung ist jedoch nicht beschränkt auf Scherenhebebühnen oder solche für Fahrzeuge mit einem Gewicht bis zu 4,2t, sondern kann für andere Arten von elektrohydraulisch angetriebenen Hebeeinrichtungen bzw. Hebebühnen verwendet werden. Zum Beispiel kann die Erfindung für Montagebühnen oder Reifenwechselbühnen mit Schwenkarmhebemechanismen verwendet werden, die von mehreren Hydraulikzylindern betätigt werden. Ferner kann die Erfindung für elektrohydraulisch betriebene Scherenhebebühnen für Motorräder oder Lkw's oder Traktoren oder Schleppfahrzeuge verwendet werden, d.h. für leichtere oder schwerere Fahrzeuge mit einem Gewicht unterhalb oder oberhalb von 4,2t.

Die Anmelderin stellt Scherenhebebühnen für den professionellen Einsatz in Werkstätten und Prüfinstitutionen her. Scherenhebebühnen umfassen üblicherweise paarweise angeordnete Scherenarme, von denen jedes Paar einen Hauptscherenarm und einem Gegenscherenarmaufweist, wobei die Arme eines jeden Paares in der Mitte drehbar miteinander verbunden sind, sodass sie sich zueinander um eine horizontale Achse drehen können. Das untere Ende des Hauptscherenarms ist ortsfest aber drehbar im Bodenbereich fixiert. Das untere Ende des Gegenscherenarms ist in horizontaler Richtung beim Öffnen der Schere verlagerbar. Das obere Ende des Gegenscherenarms ist an einer Schiene drehbar aber ortsfest angebracht, während das obere Ende des Hauptscherenarms an der Schiene horizontal beweglich geführt ist. Zwischen zwei Drehpunkten, von denen der eine sich im Bereich des unteren Drehpunktes des Hauptscherenarms befindet und der andere sich etwas versetzt von dem Mittelpunkt des Gegenscherenarms befindet und über ein Hebelarm am Gegenscherenarm angreift, sind die beiden entgegengesetzten Enden eines Hydraulikzylinders, das Kolbenende und das Zylinderende, angelenkt. Bei größeren Scherenhebebühnen dieser Art sind üblicherweise auf der linken und rechten Seiten der Scherenhebebühne jeweilige Fahrschienen sowie mindestens jeweils ein Paar Scherenarme, d.h. ein Hauptscherenarm und ein Gegenscherenarm, häufig auch zwei Paar Scherenarme vorgesehen. Bei solchen Konstruktionen kommt üblicherweise auf jeder Seite der Scherenhebebühne ein Hydraulikzylinder zum Einsatz, insgesamt also zwei Hydraulikzylinder.

Zu erwähnen ist auch, dass auch kleinere Scherenhebebühnen bekannt sind, die für Motorräder ausgebildet sind und eine Fahrschiene aufweisen oder beispielsweise in Form von sogenannten Montagebühnen oder Reifenwechselbühnen Anwendung finden. Solche kleinere Scherenhebebühnen sind häufig nur mit einem Hydraulikzylinder ausgestattet. Auch ist das Vorliegen von Fahrschienen nicht zwingend erforderlich, sondern werden Montagebühnen und Reifenwechselbühnen häufig mit in einer horizontalen Ebene ausziehbaren und schwenkbaren Tragarmen versehen.

Zur Beaufschlagung des bzw. jedes Hydraulikzylinders ist ein elektrohydraulischer Antrieb vorgesehen. Ein solcher Antrieb umfasst zumindest einen Elektromotor, zumindest eine Hydraulikpumpe und eine Steuereinrichtung, über die ein Benutzer die Bestromung des Motors und die im System vorhandenen Ventile steuert.

Bei eingeschaltetem Elektromotor wird die Pumpe angetrieben und pumpt Hydrauliköl in den Hydraulikzylinder, woraufhin dieser ausfährt und in der Folge die beiden einander zugeordneten Scherenarme relativ zueinander verschwenkt werden; D.h. die Schere öffnet sich. Dabei wird die Schiene bzw. werden die Schienen oder die Tragarme mit einer gegebenenfalls darauf befindlichen Last in waagrechter Lage senkrecht angehoben.

Bei einem solchen Mechanismus besteht das Problem, dass in einem Ausgangszustand die Scherenarme nahezu parallel zueinander liegen, sodass zu Beginn der Ausfahrbewegung ungünstige Hebelverhältnisse zwischen den beiden Armen vorliegen. Es gibt zwar mechanische Lösungen, die über Hebelmechanismen eine bessere Hebelwirkung zu Beginn der Ausfahrbewegung bereitstellen, aber diese Mechanismen sind voluminös, so dass sie einen Einbauraum erfordern, der häufig nicht zur Verfügung steht.

Es ist daher übliche Praxis, den Elektromotor und die Hydraulikpumpe derart zu bemessen, dass diese in der Lage sind, die anfangs notwendigen hohen Kräfte zur Verfügung zu stellen.

Insbesondere bei Scherenhebebühnen für höhere Lasten, wie etwa Hebebühnen, die zum Anheben von Transportern und kleineren Lkw bis zu einem Gewicht von 4,2 t geeignet sind, besteht dann das Problem, dass diese Kräfte bislang wirtschaftlich nur über zwei Elektromotoren erzeugt werden können.

Die DE 196 31 804 A1 offenbart eine durch eine Kolbenpumpe angetriebene hydraulische Hubeinrichtung, die einen Hubzylinder mit in Abhängigkeit von der Drehzahl eines Antriebsmotors veränderlicher Ausfahrgeschwindigkeit aufweist.

Aus der CN 204 226 328 U ist ein für zwei Verfahrgeschwindigkeiten konstruierter Arbeitskolben für den Einsatz an einer Scherenhebebühne bekannt.

Ausgehend von den an sich bekannten Hebeeinrichtungen in den verschiedenen oben erläuterten Bauarten liegt der vorliegenden Erfindung die Aufgabe zu Grunde, den bisherigen elektrohydraulischen Antrieb zu verbessern und vorzugsweise die Gesamtkosten herabzusetzen.

Diese Aufgabe wird durch einen Antrieb für eine Scherenhebebühne nach Anspruch 1, eine Scherenhebebühne nach Anspruch 7 und ein Verfahren zum Betreiben eines Antriebs für eine Scherenhebebühne nach Anspruch 10 gelöst.

Vorteilhafte Ausführungsformen der vorliegenden Erfindung sind in den Unteransprüchen angegeben.

Die Erfinder haben festgestellt, dass überraschenderweise eine Kombination aus einer Zahnradpumpe und einem kleiner dimensionierten über einen Umrichter angesteuerten Elektromotor Ausgangsdrücke an der Pumpe erzeugen kann, die einerseits die zu Beginn des Ausfahrens der Scherenhebebühne in einem ersten Ausfahrbereich des Arbeitszylinders erforderlichen hohen Kräfte zur Verfügung stellen und ein langsames sanft anlaufendes anfängliches Anheben der Last trotz der ungünstigen Hebelverhältnisse ermöglichen, und andererseits ein schnelles Ausfahren in einem zweiten Ausfahrbereich des Arbeitszylinders über den längsten Teil des Hubes zulassen und letztendlich in einem dritten Ausfahrbereich des Arbeitszylinders ein sanftes Abbremsen bis in die Endlage gestatten. Hierdurch gelingt es, die Scherenhebebühne so anzusteuern, dass insgesamt etwa 20 Sekunden für das Anheben aus der untersten Position in die oberste Position ausreichen.

Die Kombination aus über einen Frequenzumrichter angesteuerten Elektromotor und einer Hydraulikpumpe ermöglicht es, einen der beiden Elektromotoren und die davon angetriebene Hydraulikpumpe wegzulassen, was Kosten und Bauraum einspart und zwar deutlich mehr Kosten als der Frequenzumrichter verursacht. Der Frequenzumrichter kann in einem niedrigen Drehzahlbereich vom Frequenzumrichter mit einer erhöhten Spannung betrieben werden, ohne die Nennleistung des Elektromotors in unzulässiger Weise zu überschreiten. Hierdurch kann das Ausgangsdrehmoment des Elektromotors bei niedriger Drehzahl und somit der Lieferdruck der Hydraulikpumpe(n) gesteigert werden. Hierdurch kann das Ausfahren der Hydraulikzylinder im ersten Bereich bei niedriger Drehzahl positiv beeinflusst werden, um den erwünschten sanften Anlauf bei ungünstigen Hebelverhältnissen zu erreichen.

Mit dem konkreten Beispiel einer Scherenhebebühne für eine zulässige Hebelast von 4,2 Tonnen ist erfindungsgemäß nur ein Elektromotor mit 4kW (statt wie bisher zwei solche Elektromotoren) erforderlich.

In einer nochmals weiteren Ausführungsform arbeitet der Frequenzumrichter des Elektromotors mit einer Vektorregelung. Hierdurch werden die Phasen des dem Elektromotor aufgeprägten Drehstroms so verschoben, dass das vom Elektromotor gelieferte Drehmoment bei niedriger Drehzahl erhöht wird, wodurch der gelieferte Ausgangsdruck der Hydraulikpumpe(n) noch weiter gesteigert werden und hierdurch das Ausfahren der Hydraulikzylinder im ersten Ausfahrbereich bei niedriger Drehzahl positiv beeinflusst werden kann, um den erwünschten sanften Anlauf bei ungünstigen Hebelverhältnissen zu erreichen.

Die Erfindung wird im Folgenden beispielhaft anhand der beigefügten Zeichnungen beschrieben; in diesen zeigen:
- Fig. 1: eine Scherenhebebühne, die mit dem erfindungsgemäßen Antrieb ausgestattet ist, und
- Fig. 2: schematisch einen Hydraulikkreis mit Pumpen, Elektromotor, Frequenzumrichter und Steuereinrichtung gemäß der vorliegenden Erfindung.

Fig. 1 zeigt ein Beispiel einer erfindungsgemäßen Scherenhebebühne 10 in einer Zwischenstellung, d.h. zwischen einer vollständig eingefahrenen und einer vollständig ausgefahrenen Stellung. Die Scherenhebebühne 10 umfasst zwei linke Hauptscherenarme 14l, 14l' und zwei linke Gegenscherenarme 16l, 16l'sowie zwei rechte Hauptscherenarme 14r, 14r' und zwei rechte Gegenscherenarme 16r, 16r', die jeweils linksseitig und rechtsseitig in der Mitte M über eine Achse H drehbar miteinander verbunden sind, sodass sich die Hauptscherenarme und Gegenscherenarme relativ zueinander um eine horizontale Achse H drehen können. Das untere Ende der linken Hauptscherenarme 14l, 14l' ist ortsfest aber drehbar im Bodenbereich, beispielsweise am Boden einer linken Grube fixiert. Das untere Ende der linken Gegenscherenarme 16l, 16l' ist in horizontaler Richtung in der linken Grube verlagerbar. Auf die gleiche Weise ist das untere Ende der rechten Hauptscherenarme 14r, 14r' ortsfest aber drehbar im Bodenbereich, beispielsweise am Boden einer rechten Grube fixiert. Das untere Ende der rechten Gegenscherenarme 16r, 16r' ist in horizontaler Richtung in der rechten Grube verlagerbar. Das obere Ende der linken Gegenscherenarme 16l, 16l' ist an einer linken Schiene 12l drehbar aber ortsfest angebracht, während das obere Ende der zugehörigen linken Hauptscherenarme 14l, 14l' an der linken Schiene 12l horizontal beweglich geführt ist. Auf die gleiche Art und Weise ist das obere Ende der rechten Gegenscherenarme 16r, 16r' an einer rechten Schiene 12r drehbar aber ortsfest angebracht, während das obere Ende der zugehörigen rechten Hauptscherenarme 14r, 14r' an der rechten Schiene 12r horizontal beweglich geführt ist.

Zwischen zwei Drehpunkten DHI, DHr, von denen der eine sich im Bereich der unteren Drehpunkte der Hauptscherenarme 14l, 14l' bzw. Hauptscherenarme 14r, 14r' befindet und der andere sich etwas versetzt DGI, DGr von den Mittelpunkten M der Gegenscherenarme 16l, 16l' bzw. 16r, 16r' befindet, sind jeweils zwei linke Arbeitszylinder 18l, 18l' und zwei rechte Arbeitszylinder 18r, 18r' angelenkt. Dieser in eine linke und eine rechte Hälfte unterteilte Aufbau der Scherenhebebühne 10 belässt einen Freiraum zwischen den linken und rechten Scherenarmen, sodass das Werkstattpersonal ungehindert zwischen den Scherenarmen hindurchtreten kann und Zugang zu der Unterseite eines auf den Fahrschienen stehenden Fahrzeugs hat.

Die vier Arbeitszylinder 18l, 18l', 18r, 18r' werden über Schläuche, nicht dargestellt, durch eine als zweifache Zahnradpumpe ausgebildete Doppelpumpe 26l, 26r mit Hydrauliköl beaufschlagt. Der maximale Betriebsdruck beträgt 240 bar. Jeder Pumpenzweig ist bspw. dafür ausgelegt, 4,8 ccm/U bzw. 6,6 l/min zu liefern. Der Antrieb der Doppelpumpe 26l, 26r erfolgt über einen einzigen als Drehstrom-Asynchronmotor ausgebildeten Elektromotor 22, der direkt mit der Doppelpumpe 26l, 26r verbunden ist. Die Nennleistung des Elektromotors 22 beträgt 4 kW. Der Elektromotor 22 wird über einen Frequenzumrichter 24 angesteuert, der wiederum von einem Bediener über eine Steuereinrichtung 20 aktiviert werden kann.

Fig. 2 zeigt schematisch einen Hydraulikkreis 30 mit der Doppelpumpe 26l, 26r, dem Elektromotor 22, dem Frequenzumrichter 24 und der Steuereinrichtung 20 gemäß der vorliegenden Erfindung. Der Antrieb umfasst den Teil des Hydraulikkreises 30 unterhalb der strichpunktierten Linie A --- A. Der Teil des Hydraulikkreises 30 oberhalb der strichpunktierten Linie A --- A ist der Scherenhebebühne 10 selbst zugeordnet.

Der durch die Steuereinrichtung 20 und den Frequenzumrichter 24 angesteuerte Elektromotor 22 treibt die Doppelpumpe 26l, 26r an. Die Doppelpumpe 26l, 26r drückt Hydrauliköl jeweils durch eine linke und rechte Druckleitung 32l, 32r, die jeweils den linken und rechten Arbeitszylindern 18l, 18l', 18r, 18r' zugeordnet sind, über linke und rechte Arbeitszylinderventile 34l, 34l', 34r, 34r'. Fakultativ können auch zwei Nachhubeinrichtungszylinder 42l, 42r, jeweils einer für die linke Seite und einer für die rechte Seite einer linken und rechten Nachhubeinrichtung 40l, 40r, über zugehörige Nachhubeinrichtungsventile 44l, 44r und die Druckleitungen 32l, 32r durch die Doppelpumpe 26l, 26r mit Hydrauliköl beaufschlagt werden.

Das Absenken der Hebebühne 10 erfolgt mit ausgeschaltetem Elektromotor 22 unter dem Gewicht der Hebebühne und ggf. des darauf stehenden Fahrzeugs durch Öffnen der Proportionalventile 36l, 36r, wodurch das Hydrauliköl nicht über die Druckleitungen 32l, 32r in Richtung der Pumpe strömt, sondern durch die Leitungszweige nach den Proportionalventilen 36l, 36r in einen Tank 38.

Die Arbeitsweise der Scherenhebebühne 10 ist wie folgt. Nachdem ein Bediener die Scherenhebebühne 10 durch eine Eingabe an der Steuereinrichtung 20 eingeschaltet hat, steuert diese zunächst den Frequenzumrichter 24 und daher die Drehzahl des Elektromotors 22 derart, dass der Elektromotor 22 in einem ersten Bereich mit einer niedrigeren Drehzahl rotiert, so dass die Doppelpumpe 26l, 26r die vier Arbeitszylinder 18l, 18l', 18r, 18r' in einem ersten Bereich des Hubes mit niedrigerer Geschwindigkeit ausfährt. Anschließend steuert die Steuereinrichtung 20 den Frequenzumrichter 24 und somit die Drehzahl des Elektromotors 22 derart, dass der Elektromotor 22 in einem zweiten Bereich mit einer höheren Drehzahl rotiert, so dass die Doppelpumpe 26l, 26r die vier Arbeitszylinder 18l, 18l', 18r, 18r' in einem zweiten Bereich des Hubes schneller ausfährt. Gegen Ende des Hubes der Scherenhebebühne 10 steuert die Steuereinrichtung 20 den Frequenzumrichter 24 in einem dritten Bereich des Hubes derart, dass die Drehzahl des Elektromotors 22 sanft abnimmt, so dass die Scherenhebebühne 10 ebenso sanft ausläuft.

Das Absenken der Scherenhebebühne 10 erfolgt bei ausgeschaltetem Elektromotor 22 durch Öffnen eines linken und rechten Proportionalventils 36l, 36r.

### Bezugszeichenliste

- 10: Scherenhebebühne
- 12l, 12r: Schiene links und rechts
- 14l, 14l', 14r, 14r': Hauptscherenarme links und rechts,
- 16l, 16l', 16r, 16r': Gegenarme links und rechts,
- 18l, 18l', 18r, 18r': Arbeitszylinder links und rechts,
- 20: Steuereinrichtung
- 22: Elektromotor, Drehstrom-Asynchronmotor
- 24: Frequenzumrichter
- 26l, 26r: Pumpe links und rechts, Doppelpumpe
- 30: Hydraulikkreis
- 32l, 32r: Druckleitung links und rechts
- 34l, 34l', 34r, 34r': Arbeitszylinderventile links und rechts
- 36l, 36r: Proportionalventil links und rechts
- 38: Tank
- 40l, 40r: Nachhubeinrichtung links und rechts
- 42l, 42r: Nachhubeinrichtungszylinder links und rechts
- 44l, 44r: Nachhubeinrichtungsventile links und rechts
- A-A: Aggregatgrenze
- M: Mittelpunkt Scherenarme
- H: Drehachse
- DHI, DHr: Anlenkpunkte an Hauptscherenarmen links und rechts
- DGI, DGr: Anlenkpunkte an Gegenscherenarmen links und rechts

## Patentansprüche

1. Antrieb für eine elektrohydraulisch angetriebene Scherenhebebühne (10), umfassend
einen Hydraulikkreis (30) mit zwei Hydraulikpumpen (26l, 26r), die Verdrängerpumpen sind, oder einer Doppelpumpe (26l, 26r), die eine Verdrängerpumpe ist, die mindestens zwei Arbeitszylinder (18l, 18l', 18r, 18r'), von denen jeweils einer eine Seite der Scherenhebebühne (10) anhebt, mit Hydraulikfluid beaufschlagen bzw. beaufschlagt, und
einen Elektromotor (22) zum Antrieb der zwei Hydraulikpumpen (26l, 26r) oder der Doppelpumpe (26l, 26r),
einen Frequenzumrichter (24) zum Ansteuern des Elektromotors (22), und
eine Steuereinrichtung (20) zum Steuern des Frequenzumrichters (24) und daher der Drehzahl des Elektromotors (22), damit dieser in einem ersten Ausfahrbereich der Arbeitszylinder (18l, 18l', 18r, 18r') mit einer niedrigeren Drehzahl derart angesteuert ist, dass die zwei Hydraulikpumpen (26l, 26r) oder die Doppelpumpe (26l, 26r) die Arbeitszylinder (18l, 18l', 18r, 18r') mit niedrigerer Geschwindigkeit ausfahren bzw. ausfährt, und in einem zweiten Ausfahrbereich der Arbeitszylinder (18l, 18l', 18r, 18r') mit einer höheren Drehzahl derart angesteuert ist, dass die zwei Hydraulikpumpen (26l, 26r) oder die Doppelpumpe (26l, 26r) die Arbeitszylinder (18l, 18l', 18r, 18r') schneller ausfahren bzw. ausfährt.

2. Antrieb nach Anspruch 1,
**dadurch gekennzeichnet , dass** die zwei Hydraulikpumpen (26l, 26r) Zahnradpumpen sind bzw. die Doppelpumpe (26l, 26r) eine Zahnradpumpe ist, deren Fördermenge in etwa proportional zur Drehzahl des Elektromotors (22) ist.

3. Antrieb nach Anspruch 1 oder 2,
**dadurch gekennzeichnet , dass** jede Hydraulikpumpe (26l, 26r) oder jeder Zweig der Doppelpumpe (26l, 26r) zumindest einen Arbeitszylinder (18l, 18l', 18r, 18r') mit Hydraulikfluid beaufschlagt.

4. Antrieb nach einem der vorhergehenden Ansprüche,
**dadurch gekennzeichnet , dass** die Steuereinrichtung (20) zum Steuern des Frequenzumrichters (24) und daher der Drehzahl des Elektromotors (22) diesen in einem dritten Ausfahrbereich des Arbeitszylinders (18l, 18l', 18r, 18r') mit einer abnehmenden Drehzahl derart ansteuert, dass die zwei Hydraulikpumpen (26l, 26r) oder die Doppelpumpe (26l, 26r) die mindestens zwei Arbeitszylinder (18l, 18l', 18r, 18r') mit abnehmender Geschwindigkeit ausfahren bzw. ausfährt.

5. Antrieb nach einem der vorhergehenden Ansprüche,
**dadurch gekennzeichnet , dass** der Elektromotor (22) ein Drehstrom-Asynchronmotor ist.

6. Antrieb nach einem der vorhergehenden Ansprüche,
**dadurch gekennzeichnet, dass** der Frequenzumrichter (24) des Elektromotors (22) mit einer Vektorregelung arbeitet.

7. Scherenhebebühne (10) mit einem Antrieb nach einem der vorhergehenden Ansprüche.

8. Scherenhebebühne (10) nach Anspruch 7,
**dadurch gekennzeichnet, dass** vier Arbeitszylinder (18l, 18l', 18r, 18r') vorgesehen sind, von denen jeweils zwei eine Seite der Scherenhebebühne (10) anheben.

9. Scherenhebebühne (10) nach einem der Ansprüche 7 bis 8,
**dadurch gekennzeichnet, dass** zwei zusätzliche Arbeitszylinder (42l, 42r) vorgesehen sind, von denen jeweils einer eine Nachhubeinrichtung (40l, 40r) der Scherenhebebühne (10) anhebt.

10. Verfahren zum Betreiben eines Antriebs für eine Scherenhebebühne (10), der einen Hydraulikkreis (30) mit zwei Hydraulikpumpen (26l, 26r), die Verdrängerpumpen sind, die jeweils einen Arbeitszylinder (18l, 18l', 18r, 18r') von mindestens zwei Arbeitszylindern, von denen jeweils einer eine Seite der Scherenhebebühne (10) anhebt, mit Hydraulikfluid beaufschlagen, oder einer Doppelpumpe (26l, 26r), die eine Verdrängerpumpe ist, von der jeder Zweig einen Arbeitszylinder (18l, 181', 18r, 18r') von mindestens zwei Arbeitszylindern, von denen jeweils einer eine Seite der Scherenhebebühne (10) anhebt, mit Hydraulikfluid beaufschlagt, einen Elektromotor (22) zum Antrieb der zwei Hydraulikpumpen (26l, 26r) oder der Doppelpumpe (26l, 26r), einen Frequenzumrichter (34) zum Ansteuern des Elektromotors (22) und eine Steuereinrichtung (20) zum Steuern des Frequenzumrichters (24) umfasst,
mit den folgenden Schritten:
Steuern des Frequenzumrichters (24) und daher der Drehzahl des Elektromotors (22) durch die Steuereinrichtung (20), damit der Elektromotor (20) in einem ersten Ausfahrbereich der Arbeitszylinder (18l, 18l', 18r, 18r') mit einer niedrigeren Drehzahl derart angesteuert wird, dass die zwei Hydraulikpumpen (26l, 26r) oder die Doppelpumpe (26l, 26r) die Arbeitszylinder (18l, 18l', 18r, 18r') mit niedrigerer Geschwindigkeit ausfahren bzw. ausfährt, und in einem zweiten Ausfahrbereich der Arbeitszylinder (18l, 18l', 18r, 18r') mit einer höheren Drehzahl derart angesteuert wird, dass die zwei Hydraulikpumpen (26l, 26r) oder die Doppelpumpe (26l, 26r) die Arbeitszylinder (18l, 18l', 18r, 18r') schneller ausfahren bzw. ausfährt.

11. Verfahren nach Anspruch 10,
**gekennzeichnet durch** den weiteren Schritt:
Steuern des Frequenzumrichters (24) und daher der Drehzahl des Elektromotors (22) **durch** die Steuereinrichtung (20), damit der Elektromotor (20) in einem dritten Ausfahrbereich der Arbeitszylinder (18l, 181', 18r, 18r') mit einer niedrigeren Drehzahl derart angesteuert wird, dass die zwei Hydraulikpumpen (26l, 26r) oder die Doppelpumpe (26l, 26r) die Arbeitszylinder (18l, 18l', 18r, 18r') mit abnehmender Geschwindigkeit ausfahren bzw. ausfährt.

12. Verfahren nach Anspruch 10 oder 11,
**dadurch gekennzeichnet, dass** der Frequenzumrichter (24) des Elektromotors (12) mit einer Vektorregelung betrieben wird.

## Claims

1. A drive for an electrohydraulically driven scissor lift (10) comprising
a hydraulic circuit (30) comprising two hydraulic pumps (26l, 26r) which are displacement pumps or a double pump (26l, 26r) which is a displacement pump supplying hydraulic fluid to at least two working cylinders (18l, 18l', 18r, 18r'), one of which lifts one side of the scissor lift (10), respectively, and
an electric motor (22) for driving the two hydraulic pumps (26l, 26r) or the double pump (26l, 26r),
a frequency converter (24) for driving the electric motor (22), and
a control device (20) for controlling the frequency converter (24) and for this reason the speed of the electric motor (22) so that, in a first extension range of the working cylinders (18l, 18l', 18r, 18r'), the electric motor (22) is driven at a lower speed in such a way that the two hydraulic pumps (26l, 26r) or the double pump (26l, 26r) respectively extend and retract the working cylinders (18l, 18l', 18r, 18r') at a lower speed, and, in a second extension range of the working cylinders (18l, 18l', 18r, 18r'), the electric motor (22) is driven at a lower speed in such a way that the two hydraulic pumps (26l, 26r) or the double pump (26l, 26r) respectively and in a second extension range the working cylinder (18l, 18l', 18r, 18r') is controlled at a higher speed in such a way that the two hydraulic pumps (26l, 26r) or the double pump (26l, 26r) extend or extend the working cylinders (18l, 18l', 18r, 18r') more quickly.

2. A drive according to claim 1,
**characterised in that** the two hydraulic pumps (26l, 26r) are gear pumps or the double pump (26l, 26r) is a gear pump whose delivery rate is approximately proportional to the speed of the electric motor (22).

3. A drive according to claim 1 or 2,
**characterised in that** each hydraulic pump (26l, 26r) or each branch of the double pump (26l, 26r) supplies hydraulic fluid to at least one working cylinder (18l, 18l', 18r, 18r').

4. A drive according to one of the preceding claims,
**characterised in that** the control device (20) for controlling the frequency converter (24) and for this reason the speed of the electric motor (22) controls the latter in a third extension range of the working cylinder (18l, 18l', 18r, 18r') at a decreasing speed in such a way that the two hydraulic pumps (26l, 26r) or the double pump (26l, 26r) extend the at least two working cylinders (18l, 18l', 18r, 18r') at decreasing speed.

5. A drive according to one of the preceding claims,
**characterised in that** the electric motor (22) is a three-phase asynchronous motor.

6. A drive according to one of the preceding claims,
**characterised in that** the frequency converter (24) of the electric motor (22) operates with vector control.

7. A scissor lift (10) with a drive according to one of the preceding claims.

8. A scissor lift (10) according to claim 7,
**characterised in that** four working cylinders (18l, 18l', 18r, 18r') are provided, two of which each lift one side of the scissor lift (10).

9. A scissor lift (10) according to any one of claims 7 to 8,
**characterised in that** two additional working cylinders (42l, 42r) are provided, one of which lifts a respective follower (40l, 40r) of the scissor lift (10).

10. A method of operating a drive for a scissor lift (10) comprising a hydraulic circuit (30) having two hydraulic pumps (26l, 26r) which are displacement pumps each supplying hydraulic fluid to a working cylinder (18l, 18l', 18r, 18r') of at least two working cylinders, one each of which lifts one side of the scissor lift (10), or a double pump (26l, 26r) which is a displacement pump, each branch of which supplies hydraulic fluid to one working cylinder (18l, 18l', 18r, 18r') of at least two working cylinders, one of which lifts one side of the scissor lift (10), an electric motor (22) for driving the two hydraulic pumps (26l, 26r) or the double pump (26l, 26r), a frequency converter (34) for actuating the electric motor (22) and a control device (20) for controlling the frequency converter (24),
comprising the following steps:
controlling the frequency converter (24) and for this reason the speed of the electric motor (22) by the control device (20) so that the electric motor (20) is driven in a first extension range of the working cylinders (18l, 18l', 18r, 18r') at a lower speed in such a way that the two hydraulic pumps (26l, 26r) or the double pump (26l, 26r) extend the working cylinders (18l, 18l', 18r, 18r') at a lower speed, and in a second extension region the working cylinder (18l, 18l', 18r, 18r') is controlled at a higher speed in such a way that the two hydraulic pumps (26l, 26r) or the double pump (26l, 26r) extend the working cylinders (18l, 18l', 18r, 18r') faster.

11. A method according to claim 10,
**characterised by** the further step of:
controlling the frequency converter (24) and for this reason the speed of the electric motor (22) by the control device (20) so that the electric motor (20) is driven at a lower speed in a third extension range of the working cylinders (18l, 18l', 18r, 18r') such that the two hydraulic pumps (26l, 26r) or the double pump (26l, 26r) extend the working cylinders (18l, 18l', 18r, 18r') at a decreasing speed.

12. A method according to claim 10 or 11,
**characterised in that** the frequency converter (24) of the electric motor (12) is operated with vector control.

## Revendications

1. Un entraînement pour une nacelle à ciseaux à entraînement électrohydraulique (10) comprenant
un circuit hydraulique (30) comprenant deux pompes hydrauliques (26l, 26r) qui sont des pompes volumétriques ou une pompe double (26l, 26r) qui est une pompe volumétrique fournissant du fluide hydraulique à au moins deux cylindres de travail (18l, 18l', 18r, 18r'), dont l'un soulève un côté de la plate-forme à ciseaux (10), respectivement, et
un moteur électrique (22) pour entraîner les deux pompes hydrauliques (26l, 26r) ou la double pompe (26l, 26r),
un convertisseur de fréquence (24) pour entraîner le moteur électrique (22), et
un dispositif de commande (20) pour commander le convertisseur de fréquence (24) et donc la vitesse de rotation du moteur électrique (22) de telle sorte que, dans une première plage d'extension des cylindres de travail (18l, 18l', 18r, 18r'), le moteur électrique (22) est entraîné à une vitesse de rotation plus faible de telle sorte que les deux pompes hydrauliques (26l, 26r) ou la pompe double (26l, 26r) sortent ou rentrent les cylindres de travail (18l, 18l', 18r, 18r') à une vitesse de rotation plus faible et, dans une deuxième plage d'extension des cylindres de travail (18l, 18l', 18r, 18r'), le moteur électrique (22) est entraîné à une vitesse de rotation plus faible de telle sorte que les deux pompes hydrauliques (26l, 26r) ou la pompe double (26l, 26r) sortent ou rentrent les cylindres de travail (18l, 18l', 18r, 18r') à une vitesse de rotation plus faible. et dans une deuxième plage d'extension, le cylindre de travail (18l, 18l', 18r, 18r') est commandé à une vitesse plus élevée de telle sorte que les deux pompes hydrauliques (26l, 26r) ou la pompe double (26l, 26r) étendent ou sortent les cylindres de travail (18l, 18l', 18r, 18r') plus rapidement.

2. Entraînement selon la revendication 1,
**caractérisé en ce que** les deux pompes hydrauliques (26l, 26r) sont des pompes à engrenages ou la double pompe (26l, 26r) est une pompe à engrenages dont le débit est approximativement proportionnel à la vitesse du moteur électrique (22).

3. Entraînement selon la revendication 1 ou 2,
**caractérisé en ce que** chaque pompe hydraulique (26l, 26r) ou chaque branche de la double pompe (26l, 26r) fournit du fluide hydraulique à au moins un cylindre de travail (18l, 18l', 18r, 18r').

4. Entraînement selon l'une des revendications précédentes,
**caractérisé en ce que** le dispositif de commande (20) pour commander le convertisseur de fréquence (24) et donc la vitesse du moteur électrique (22) commande ce dernier dans une troisième plage d'extension du cylindre de travail (18l, 18l', 18r, 18r') à une vitesse décroissante de telle sorte que les deux pompes hydrauliques (26l, 26r) ou la double pompe (26l, 26r) étendent ou prolongent les au moins deux cylindres de travail (18l, 18l', 18r, 18r') à une vitesse décroissante. s'étend.

5. Entraînement selon l'une des revendications précédentes,
**caractérisé en ce que** le moteur électrique (22) est un moteur asynchrone triphasé.

6. Entraînement selon l'une des revendications précédentes,
**caractérisé en ce que** le convertisseur de fréquence (24) du moteur électrique (22) fonctionne avec une commande vectorielle.

7. Nacelle à ciseaux (10) avec un entraînement selon l'une des revendications précédentes.

8. Nacelle à ciseaux (10) selon la revendication 7,
**caractérisé en ce que** quatre cylinder du travail (18l, 18l', 18r, 18r') sont prévus, dont deux soulèvent chacun un côté de la plate-forme à ciseaux (10).

9. Nacelle à ciseaux (10) selon l'une quelconque des revendications 7 à 8, **caractérisé en ce que** deux cylindres de travail supplémentaires (42l, 42r) sont prévus, dont l'un soulève un suiveur respectif (40l, 40r) de la plate-forme à ciseaux (10).

10. Procédé d'exploitation d'un entraînement pour un élévateur à ciseaux (10) comprenant un circuit hydraulique (30) ayant deux pompes hydrauliques (26l, 26r) qui sont des pompes volumétriques fournissant chacune du fluide hydraulique à un cylindre de travail (18l, 18l', 18r, 18r') d'au moins deux cylindres de travail, dont chacun soulève un côté de l'élévateur à ciseaux (10), ou une pompe double (26l, 26r) qui est une pompe volumétrique, dont chaque branche alimente en fluide hydraulique un cylindre de travail (18l, 18l', 18r, 18r') d'au moins deux cylindres de travail, dont l'un soulève un côté de la plate-forme à ciseaux (10), un moteur électrique (22) pour entraîner les deux pompes hydrauliques (26l, 26r) ou la pompe double (26l, 26r), un convertisseur de fréquence (34) pour entraîner le moteur électrique (22) et un dispositif de commande (20) pour commander le convertisseur de fréquence (24),
comprenant les étapes suivantes :
commander le convertisseur de fréquence (24) et donc la vitesse du moteur électrique (22) par le dispositif de commande (20) de sorte que le moteur électrique (20) soit entraîné à une vitesse inférieure dans une première plage d'extension des cylindres de travail (18l, 18l', 18r, 18r') de telle sorte que les deux pompes hydrauliques (26l, 26r) ou la pompe double (26l, 26r) étendent les cylindres de travail (18l, 18l', 18r, 18r') à une vitesse inférieure ou ules cylindres de travail (18l, 18l', 18r, 18r') à une vitesse plus faible, et dans une deuxième zone d'extension, le cylindre de travail (18l, 18l', 18r, 18r') est commandé à une vitesse plus élevée de telle sorte que les deux pompes hydrauliques (26l, 26r) ou la pompe double (26l, 26r) étendent ou sortent les cylindres de travail (18l, 18l', 18r, 18r') plus rapidement.

11. Méthode selon la revendication 10,
**caractérisé par** l'étape supplémentaire consistant à :
Commande du convertisseur de fréquence (24) et donc de la vitesse du moteur électrique (22) par le dispositif de commande (20) de sorte que le moteur électrique (20) soit entraîné à une vitesse plus faible dans une troisième plage d'extension des cylindres de travail (18l, 18l', 18r, 18r') de sorte que les deux pompes hydrauliques (26l, 26r) ou la pompe double (26l, 26r) étendent ou les cylindres de travail (18l, 18l', 18r, 18r') à une vitesse décroissante. s'étend.

12. Procédé selon la revendication 10 ou 11,
**caractérisé en ce que** le convertisseur de fréquence (24) du moteur électrique (12) fonctionne avec une commande vectorielle.
